# FASCICULE DE BREVET EUROPEEN

(11) **EP 0 050 578 B1**
(45) Date de publication et mention de la délivrance du brevet: **21.03.1984**
(21) Numéro de dépôt: 81420150.5
(22) Date de dépôt: 13.10.1981
(51) Int. Cl.: C22B 21/06, C22B 9/05

(54) **Dispositif de traitement d'un bain de métal liquide par injection de gaz**
Vorrichtung zum Behandeln eines geschmolzenen Metallbades durch Gaseinblasen
Apparatus for the treatment of a molten metal bath by gas injection

(30) Priorité: 14.10.1980 FR 8022193
(43) Date de publication de la demande: 28.04.1982
(73) Titulaire: ALUMINIUM PECHINEY, 69433 Lyon Cedex 3 (FR)
(72) Inventeur: Bucourt, François, Woollahra N.S.W. 2025 Sydney (AU); Fetaud, Henri, F-73000 Chambéry (FR)
(74) Mandataire: Vanlaer, Marcel

## Description

La présente invention est relative à un dispositif de traitement d'un bain de métal liquide et, notamment, d'aluminium ou de ses alliages par injection de gaz.

L'homme de l'art sait qu'avant de procéder à la mise en forme de produits métallurgiques semi finis, il est nécessaire de traiter le métal brut d'élaboration pour le débarrasser des gaz dissous et des impuretés non métalliques qu'il contient et dont la présence nuirait aux propriétés souhaitées et à la facilité de solidification des pièces fabriquées.

Deux voies principales de traitement sont connues actuellement : la première consiste à faire passer le métal liquide à travers les milieux de filtration inertes ou actifs qui retiennent les impuretés soit mécaniquement, soit à la suite de réactions chimiques, soit en exerçant les deux effets ; la deuxième voie recourt à l'utilisation de gaz inertes ou réactifs ou de leurs mélanges, lesquels sont brassés plus ou moins intensément avec le métal liquide, en présence ou non de produits tels que des flux. Ces deux voies peuvent, d'ailleurs, être combinées entre elles.

Suivant la deuxième voie, de nombreuses réalisations ont été faites portant, entre autres, sur la manière d'introduire le gaz dans le bain de métal liquide et sur la façon d'obtenir une plus ou moins grande dispersion des gaz dans le métal. C'est ainsi que, dans le brevet français n° 1 555 953, le gaz est amené dans le bain par un plongeur dont la partie inférieure est équipée d'un dispositif rotatif assurant le brassage et la répartition du gaz à travers une grande surface de bain.

Dans le brevet français n° 2 063 916, le gaz est insufflé dans le métal fondu au moyen d'une lance à double enveloppe refroidie par eau.

Dans le brevet français n° 2 166 014, on injecte des gaz sous forme de petites bulles discrètes au moyen d'un dispositif constitué d'un arbre rotatif solidaire d'un rotor à ailettes, d'un manchon fixe entourant ledit arbre et relié à son extrémité inférieure à un stator à ailettes ; arbre et manchon sont séparés par un passage axial dans lequel les gaz sont transportés et introduits au niveau des ailettes où ils sont subdivisés en petites bulles et amenés en contact intime avec le métal agité par le rotor.

Dans le brevet français n° 2 200 364, le gaz est introduit au centre de rotation d'un agitateur à turbine et mis en contact avec le métal liquide dans des conditions d'agitation évitant toute émulsification.

De nombreuses solutions ont été proposées. Toutefois, chacune d'elles présente des inconvénients. Ainsi, les dispositifs d'injection de gaz, par l'intermédiaire d'un agitateur, recourent à l'utilisation de canaux de distribution de gaz placés au sein dudit agitateur, ce qui en complique la réalisation et conduit à des systèmes fragiles et d'un entretien coûteux ; de plus, ces canaux sont la source de pertes de charge importantes qui limitent la vitesse d'injection de gaz dans le bain. En outre, la vitesse de rotation de tels dispositifs et, par suite, leur pouvoir de dispersion des gaz et d'agitation du bain, est limitée par l'apparition de balourds et de phénomènes d'abrasion. Certes, on peut parer à ces balourds en fixant les arbres des agitateurs par leur extrémité inférieure, mais il est alors nécessaire soit de monter des paliers supports travaillant au contact de métal liquide, à température relativement élevée, soit de prolonger ces arbres en dehors du récipient de métal et de les équiper de joints tournants. Ce sont autant de solutions qui entraînent des difficultés technologiques souvent insurmontables.

C'est pourquoi, la demanderesse a cherché et mis au point un dispositif de traitement d'un bain de métal liquide par injection de gaz dans lequel on supprime l'alimentation en gaz par l'arbre de l'agitateur et toutes les complications de réalisation qui en résultent ; on limite les phénomènes de balourd et d'abrasion et on obtient un effet de laminage et de dispersion des bulles de gaz tel que l'efficacité de traitement du métal s'en trouve sensiblement amélioré.

Ce dispositif de traitement d'un bain de métal liquide contenu dans un récipient par injection de gaz est caractérisé en ce qu'il comprend un agitateur rotatif libre en translation verticale comportant une partie inférieure et une partie supérieure dont la surface inférieure de la partie inférieure repose, à l'arrêt, sur la surface supérieure d'un bouchon d'injection de gaz placé au fond du récipient et qui, sous l'action de la pression du gaz émis par le bouchon se soulève et, ainsi supporté par un palier fluide, peut, sous l'effet d'un couple extérieur appliqué à la partie supérieure de l'agitateur, tourner librement autour de son axe et laisser échapper par l'espace qui le sépare du bouchon, une multitude de bulles de gaz régulièrement dispersées.

Le dispositif selon l'invention est donc formé par la combinaison de deux moyens, un agitateur rotatif, d'une part, et un bouchon d'injection de gaz, d'autre part.

L'agitateur rotatif est constitué d'une pièce massive de forme cylindrotronconique dont la partie supérieure est pourvue d'une ouverture cylindrique dans laquelle s'engage l'arbre sur lequel est exercé un couple extérieur. La partie inférieure de cet agitateur peut avoir une surface lisse ou présenter plusieurs échancrures radiales de profondeur croissante vers la périphérie, de manière à faciliter l'entraînement des gaz d'injection. Ces échancrures s'étendent par exemple en longueur sur un tiers environ du diamètre de l'agitateur et peuvent se prolonger sur la face latérale en formant des sortes d'hélices orientées vers la droite ou vers la gauche et dont le pas est plus ou moins grand suivant les conditions de traitement.

L'arbre de l'agitateur est équipé d'un système antivortex placé à l'interface bain-atmosphère, de façon à limiter les déplacements du métal liquide qui pourraient nuire à une dispersion convenable des gaz.

Le couple extérieur est exercé de préférence par un moteur à vitesse variable fixé sur un support disposé à la partie supérieure du récipient.

L'arbre de ce moteur est solidaire de l'arbre de l'agitateur par l'intermédiaire d'un système de liaison quelconque qui permet à l'agitateur de pouvoir décrire un mouvement de translation vertical sur une distance de plusieurs millimètres.

Le bouchon d'injection de gaz est constitué d'une pièce cylindrique dont la surface supérieure est percée de trous de petit diamètre, qui peuvent être disposés en couronnes et qui sont reliés à l'intérieur du bouchon à des canaux se regroupant en un canal central qui débouche sur une chambre de détente alimentée en gaz par une tuyauterie extérieure au récipient.

Suivant un autre mode de réalisation de l'invention, la masse du bouchon située au-dessus de la chambre d'expansion, peut être réalisée avec un matériau poreux.

L'agitateur et le bouchon sont disposés, l'un par rapport à l'autre, de façon que les axes de symétrie verticaux de chacun d'eux soient confondus.

La surface inférieure de la partie inférieure de l'agitateur et la surface supérieure du bouchon sont adaptées l'une à l'autre afin qu'au repos, elles soient en contact l'une avec l'autre et provoquent une obstruction des orifices d'injection de gaz.

Cette adaptation peut être réalisée par exemple en donnant à ladite surface du bouchon une forme conique et en ménageant dans ladite surface de l'agitateur une cavité de forme semblable.

Lors du fonctionnement du dispositif, la pression de gaz admise au niveau du bouchon soulève l'agitateur et réalise un palier fluide de sorte que, lorsque le moteur d'entraînement est mis en service, ledit agitateur peut tourner librement sans contact avec le bouchon.

On peut ainsi obtenir de grandes vitesses de rotation sans risque d'usure du palier ; de plus, l'adaptation réalisée notamment avec des faces coniques, combinée à l'injection de gaz, assure un centrage de l'agitateur et limite le balourd. Dans ces conditions, on a un dispositif robuste qui assure un brassage intense du bain et un laminage du gaz dans l'espace compris entre le bouchon et l'agitateur, de façon à le laisser s'échapper dans le métal sous la forme d'une multitude de bulles régulièrement dispersées. Il en résulte un contact intime entre gaz et métal et une efficacité de traitement remarquable.

L'agitateur et le bouchon sont composés, de préférence, de graphite mais, toute autre matière ayant une tenue suffisante au métal liquide convient également.

Le gaz admis par le bouchon est un gaz neutre tel que l'argon, l'azote ou un gaz réactif comme le chlore ou leurs mélanges, ou tout autre gaz susceptible de traiter le métal.

Un tel dispositif est mis en place sur un récipient contenant le bain de métal à traiter. Ce peut être, par exemple, une poche à travers laquelle passe le métal en continu avant d'être coulé. Ce récipient peut comporter, de façon classique, une cloison et, alors, le dispositif est placé dans le compartiment amont. Le fond de cette poche peut être pourvu d'un lit de filtration ou non. Cette poche est équipée de moyens qui permettent de maintenir à la surface du métal liquide une atmosphère neutre et d'éviter ainsi toute action oxydante de l'air extérieur.

Ce récipient peut aussi être pourvu de moyens de chauffage destinés à maintenir le métal à l'état liquide.

La présente invention sera mieux comprise à l'aide des dessins qui accompagnent la demande et qui représentent un type particulier et non limitatif de dispositif.
La figure 1 représente, en coupe verticale, le dispositif agitateur-bouchon.
La figure 2 représente une vue de dessous de l'agitateur.
La figure 3 représente, en coupe verticale, le dispositif installé sur une poche de coulée en continu.

Sur la figure 1, on distingue :
- l'agitateur (1) maintenu par un filetage (2) sur l'arbre (3) et dont la partie inférieure présente une surface conique (4) pourvue d'échancrures (5) ;
le bouchon d'injection (6) qui a une surface conique vers laquelle aboutissent des canaux (7) issus d'un canal central (8) débouchant d'une chambre de détente (9) alimentée en gaz par une tuyauterie (10). Ce bouchon est inséré dans le revêtement (11) d'une poche de coulée par l'intermédiaire d'un joint isolant (12) et tenu en place par une plaque (13) boulonnée en (14) sur l'armature métallique (15) de la poche.

La figure 2 montre la disposition des échancrures (5) sur la surface conique (4) de la partie inférieure de l'agitateur.

Sur la figure 3, on voit le dispositif de l'invention équipant une poche de coulée (16) partagée en deux compartiments amont (17) et aval (18) par une cloison (19). Sur un support (20) placé à la partie supérieure de la poche, repose le moteur (21) dont l'arbre de rotation (22) est relié à l'arbre (3) de l'agitateur par un système (23) au moyen duquel l'arbre (3) peut se déplacer verticalement. Cet arbre peut être équipé d'un système antivortex (24).

La poche est alimentée en métal liquide par le chenal (25) et s'écoule vers le fond du compartiment amont, puis en dessous de la cloison (19) vers le compartiment aval avant de quitter la poche par le chenal (27).

Au cours de son passage dans le compartiment amont, le bain de métal délimité par les parois de la poche et la surface (28), est brassé intimement par l'agitateur avec formation d'une multitude de bulles de gaz finement dispersées qui s'échappent par l'espace (29) se formant sous la pression des gaz entre la partie inférieure de l'agitateur et la partie supérieure du bouchon.

La présente invention est illustrée par les résultats obtenus au cours d'essais mettant en oeuvre le dispositif décrit ci-dessus, ces résultats étant donnés à titre indicatif et ne pouvant en aucune façon limiter la portée de l'invention.

Le métal à traiter était un alliage d'aluminium de la série 6 000, qui a été amené à l'état liquide, à une température voisine de 720 °C, suivant un débit de 5 tonnes par heure dans une poche de coulée où la hauteur de bain était de 80 cm.

Le bouchon, du type à canaux, était alimenté avec de l'argon à raison de 2 m³/h environ sous une pression comprise entre 1,2 et 1,4 bar.

L'agitateur tournait à une vitesse de 400 t/minu- tes.

A l'entrée de la poche, l'alliage présentait 10 bulles au test de solidification sous vide ; après passage dans la poche, le nombre de bulles était nul. Ceci montre l'efficacité du traitement obtenu au moyen du dispositif revendiqué.

La présente invention trouve son application dans le traitement des métaux liquides par un gaz, et notamment dans le traitement de l'aluminium ou de ses alliages pour l'élimination de l'hydrogène et des impuretés non métalliques.

## Revendications

1. Dispositif de traitement d'un bain de métal liquide contenu dans un récipient, par injection de gaz, caractérisé en ce qu'il comprend un agitateur rotatif libre en translation verticale comportant une partie inférieure et une partie supérieure, dont la surface inférieure (4) de la partie inférieure repose, à l'arrêt, sur la surface supérieure d'un bouchon d'injection de gaz (6) placé au fond du récipient (1) et qui, sous l'action de la pression de gaz émis par le bouchon, se soulève et, ainsi supporté par un palier fluide, peut, sous l'effet d'un couple extérieur appliqué à la partie supérieure de l'agitateur, tourner librement autour de son axe et laisser échapper par l'espace (29) qui le sépare du bouchon, une multitude de bulles de gaz régulièrement dispersées.

2. Dispositif de traitement d'un bain de métal liquide suivant la revendication 1, caractérisé en ce que le bouchon est solidaire du fond du récipient.

3. Dispositif de traitement d'un bain de métal liquide suivant la revendication 1, caractérisé en ce que l'agitateur et le bouchon sont en matériaux non corrodés par l'aluminium liquide.

4. Dispositif de traitement d'un bain de métal liquide suivant la revendication 3, caractérisé en ce que le matériau non corrodé par l'aluminium liquide est du graphite.

5. Dispositif de traitement d'un bain de métal liquide suivant la revendication 1, caractérisé en ce que les axes de symétrie verticaux du bouchon et de l'agitateur sont confondus.

6. Dispositif de traitement d'un bain de métal liquide suivant la revendication 1, caractérisé en ce que le couple extérieur est exercé par un moteur à vitesse variable.

7. Dispositif de traitement d'un bain de métal liquide suivant la revendication 1, caractérisé en ce que le couple extérieur est exercé sur l'agitateur par l'intermédiaire d'un système (23), permettant un mouvement de translation vertical.

8. Dispositif de traitement d'un bain de métal liquide suivant la revendication 1, caractérisé en ce que la surface supérieure du bouchon et la surface inférieure de l'agitateur ont une forme conique.

9. Dispositif de traitement d'un bain de métal liquide suivant la revendication 1, caractérisé en ce que l'arbre (3) de l'agitateur est équipé d'un système antivortex (24) placé à l'interface métal- atmosphère.

10. Dispositif de traitement d'un bain de métal liquide suivant la revendication 1, caractérisé en ce que la surface inférieure de l'agitateur présente plusieurs échancrures radiales (5).

11. Dispositif de traitement d'un bain de métal liquide suivant la revendication 10, caractérisé en ce que les échancrures (5) se prolongent sur la face latérale de l'agitateur en formant des sortes d'hélices.

12. Dispositif de traitement d'un bain de métal liquide suivant la revendication 1, caractérisé en ce que la surface supérieure du bouchon est percée de trous reliés à l'intérieur du bouchon à des canaux (7).

13. Dispositif de traitement d'un bain de métal liquide suivant la revendication 1, caractérisé en ce que le bouchon est équipé intérieurement sur le trajet des gaz, d'une chambre d'expansion (9).

14. Dispositif de traitement d'un bain de métal liquide suivant la revendication 13, caractérisé en ce que la masse du bouchon située au-dessus de la chambre d'expansion, est réalisée avec un matériau poreux.

15. Utilisation du dispositif selon l'une quelconque des revendications précédentes dans l'un des compartiments (17) d'une poche de coulée équipée de deux compartiments (17, 18).

## Claims

1. Apparatus for treating a bath of liquid metal contained in a container, by injecting gas, characterised in that it comprises a rotary agitator which is free in respect of vertical translatory movement, comprising an upper portion and a lower portion, in which the lower surface (4) of the lower portion rests, in the stopped condition, on the upper surface of a gas injection plug (6) positioned at the bottom of the container (1) and which, under the action of the pressure of gas emitted by the plug rises and, thus supported by a fluid bearing, can, under the effect of an outside torque applied to the upper portion of the agitator, rotate freely about its axis and allow a multitude of regularly dispersed gas bubbles to escape through the space (29) which separates it from the plug.

2. A liquid metal bath treatment apparatus according to claim 1 characterised in that the plug is fixed with respect to the bottom of the container.

3. A liquid metal bath treatment apparatus according to claim 1 characterised in that the agitator and the plug are of materials which are not corroded by liquid aluminium.

4. A liquid metal bath treatment apparatus according to claim 3 characterised in that the material which is not corroded by liquid aluminium is graphite.

5. A liquid metal bath treatment apparatus according to claim 1 characterised in that the vertical axes of symmetry of the plug and the agitator are aligned.

6. A liquid metal bath treatment apparatus according to claim 1 characterised in that the outside torque is applied by means of a variable speed motor.

7. A liquid metal bath treatment apparatus according to claim 1 characterised in that the outside torque is applied to the agitator by means of a system (23) which permits a vertical translatory movement.

8. A liquid metal bath treatment apparatus according to claim 1 characterised in that the upper surface of the plug and the lower surface of the agitator are of a conical shape.

9. A liquid metal bath treatment apparatus according to claim 1 characterised in that the shaft (3) of the agitator is provided with an antivortex system (24) positioned at the metal-atmosphere interface.

10. A liquid metal bath treatment apparatus according to claim 1 characterised in that the lower surface of the agitator has a plurality of radial notches (5).

11. A liquid metal bath treatment apparatus according to claim 10 characterised in that said notches (5) are extended over the side face of the agitator, forming kinds of helices.

12. A liquid metal bath treatment apparatus according to claim 1 characterised in that the upper surface of the plug is apertured with holes which are connected inside the plug to ducts (7).

13. A liquid metal bath treatment apparatus according to claim 1 characterised in that the plug is internally provided, on the path of flow of the gases, with an expansion chamber (9).

14. A liquid metal bath treatment apparatus according to claim 13 characterised in that the mass of the plug which is disposed above the expansion chamber is made with a porous material.

15. Use of the apparatus according to any one of the preceding claims in one of the compartments (17) of a casting ladle provided with two compartments (17, 18).

## Patentansprüche

1. Vorrichtung zum Behandeln eines in einem Behälter enthaltenen Metallschmelzebades durch Einblasen von Gas, dadurch gekennzeichnet, daß sie einen drehbaren, zur Vertikaltranslation freien Rührer mit einem unteren Teil und einem oberen Teil aufweist, dessen Unterseite (4) des unteren Teils im Stillstand auf der Oberseite eines am Boden des Behälters angeordneten Gaseinblastopfen (6) ruht und der sich unter der Wirkung des Drucks von durch den Stopfen abgegebenen Gasen erhebt und, so von einem Fluid-Kissen abgestützt, unter der Wirkung eines an den oberen Teil des Rührers angelegten äußeren Drehmoments sich frei um seine Achse drehen und durch den Raum (29), der ihn vom Stopfen trennt, eine Vielzahl von regelmäßig verteilten Gasblasen entweichen lassen kann.

2. Vorrichtung zum Behandeln eines Metallschmelzebades nach dem Anspruch 1, dadurch gekennzeichnet, daß der Stopfen mit dem Boden des Behälters einstückig ist.

3. Vorrichtung zum Behandeln eines Metallschmelzebades nach dem Anspruch 1, dadurch gekennzeichnet, daß der Rührer und der Stopfen aus durch Aluminiumschmelze nicht korrodierten Materialien sind.

4. Vorrichtung zum Behandeln eines Metallschmelzebades nach dem Anspruch 3, dadurch gekennzeichnet, daß das durch Aluminiumschmelze nicht korrodierte Material Graphit ist.

5. Vorrichtung zum Behandeln eines Metallschmelzebades nach dem Anspruch 1, dadurch gekennzeichnet, daß die vertikalen Symmetrieachsen des Stopfens und des Rührers übereinstimmen.

6. Vorrichtung zum Behandeln eines Metallschmelzebades nach dem Anspruch 1, dadurch gekennzeichnet, daß das äußere Drehmoment von einem Motor mit variabler Geschwindigkeit gelierfert wird.

7. Vorrichtung zum Behandeln eines Metallschmelzebades nach dem Anspruch 1, dadurch gekennzeichnet, daß das äußere Drehmoment auf den Rührer mittels eines Systems (23) zur Einwirkung gebracht wird, das eine vertikale Translationsbewegung zuläßt.

8. Vorrichtung zum Behandeln eines Metallschmelzebades nach dem Anspruch 1, dadurch gekennzeichnet, daß die Oberseite des Stopfens und die Unterseite des Rührers eine konische Form haben.

9. Vorrichtung zum Behandeln eines Metallschmelzebades nach dem Anspruch 1, dadurch gekennzeichnet, daß die Welle (3) des Rührers mit einem an der Metall-Atmosphäre-Grenzfläche angeordneten Antiwirbelsystem (24) ausgerüstet ist.

10. Vorrichtung zum Behandeln eines Metallschmelzebades nach dem Anspruch 1, dadurch gekennzeichnet, daß die Unterseite des Rührers mehrere radiale Ausschnitte (5) aufweist.

11. Vorrichtung zum Behandeln eines Metallschmelzebades nach dem Anspruch 10, dadurch gekennzeichnet, daß sich die Ausschnitte (5) auf der Seitenfläche unter Bildung von Arten von Wendeln verlängern.

12. Vorrichtung zum Behandeln eines Metallschmelzebades nach dem Anspruch 1, dadurch gekennzeichnet, daß die Oberseite des Stopfens von Löchern durchbohrt ist, die im Inneren des Stopfens mit Kanälen (7) verbunden sind.

13. Vorrichtung zum Behandeln eines Metallschmelzebades nach dem Anspruch 1, dadurch gekennzeichnet, daß der Stopfen innerlich auf dem Weg der Gaze mit einer Ausdehnungskammer (9) versehen ist.

14. Vorrichtung zum Behandeln eines Metallschmelzebades nach dem Anspruch 13, dadurch gekennzeichnet, daß die Masse des Stopfens, die oberhalb der ausdehnungskammer liegt, mit einem porösen Material hergestellt ist.

15. Verwendung der Vorrichtung nach irgendeinem der vorstehenden Ansprüche in dem einen der Abteile (17) einer mit zwei Abteilen (17, 18) ausgerüsteten Gießpfanne.
